# EUROPÄISCHE PATENTSCHRIFT

(11) **EP 0 936 170 B1**
(45) Veröffentlichungstag und Bekanntmachung des Hinweises auf die Patenterteilung: **04.01.2006**
(21) Anmeldenummer: 99102140.3
(22) Anmeldetag: 03.02.1999
(51) Int. Cl.: B65H 31/38

(54) **Einrichtung zur Steuerung von Bogengeradstossern**
Device for controlling sheet knocking-up means
Dispositif pour contrôler des moyens de tapotement de feuilles prévus pour les aligner

(30) Priorität: 14.02.1998 DE 19806100
(43) Veröffentlichungstag der Anmeldung: 18.08.1999
(73) Patentinhaber: MAN Roland Druckmaschinen AG, 63075 Offenbach (DE)
(72) Erfinder: Bergmann, Marco, 63110 Rodgau (DE); Reising, Michael, 63073 Offenbach (DE)
(74) Vertreter: Stahl, Dietmar

(56) Entgegenhaltungen:
- DE-A- 3 001 354
- DE-A- 3 413 179
- DE-A- 4 001 565
- DE-C- 19 616 422
- GB-A- 1 252 079
- US-A- 4 702 148
- US-A- 5 653 155

## Beschreibung

Die Erfindung betrifft eine Steuereinrichtung zur Steuerung von zwei oder mehr Bogengeradstoßern im Ausleger einer bogenverarbeitenden Druckmaschine, wobei jeder Bogengeradstoßer einen separaten pneumatischen Antrieb aufweist, der zur Erzeugung von Ausrichtbewegungen des Bogengeradstoßers im Takt der Bogenfolge periodisch mit Druckluft beaufschlagbar ist.

Bei einer aus der DE 196 16 422 C1 bekannten Steuereinrichtung der angegebenen Art ist zur Steuerung der Druckluftzufuhr ein Drehschieber vorgesehen, der eingangsseitig mit einem Kompressor und ausgangsseitig mit den pneumatischen Antrieben der als Seitenanschläge vorgesehenen Bogengeradstoßer verbunden ist und der die pneumatischen Antriebe periodisch mit Druckluft versorgt. Das Gehäuse des Drehschiebers ist mit einem Stellantrieb verbunden und kann mit Hilfe des Stellantriebs in seiner Winkellage in Bezug auf den Drehschieber verstellt werden. Hierdurch ist es möglich, die Einstellung des Zeitpunkts des Einwirkens der Seitenanschläge auf den auf dem Stapel abzulegenden Bogen zu verändern und an Bogenbremsung, Format, Greiferöffnung anzupassen. Maßnahmen zur Synchronisierung der Bewegung der Seitenanschläge sind hierbei nicht angegeben.

Aus der DE 37 10 392 C2 sind Seitenanschläge zum Ausrichten von Bogen in Bogenauslegern bekannt, die mit Hilfe eines pneumatischen Antriebs bewegt werden. Die pneumatischen Antriebe der beiden gegenüberliegenden Seitenanschläge werden hierbei über eine verzweigte Luftleitung mit Druckluft beaufschlagt. Eine exakt gegenläufig synchrone Bewegung der Seitenanschläge ist hierbei wegen der unterschiedlichen Länge der Leitungszweige nicht zu erwarten.

Der Erfindung liegt die Aufgabe zugrunde, eine Steuereinrichtung zur Steuerung von zwei oder mehr Bogengeradstoßern der eingangs genannten Art zu schaffen, mit der eine exakt gleichsinnig synchrone Bewegung der Bogengeradstoßer, zum Beispiel eine synchrone Annäherung an den Bogenstapel und Entfernung von diesem erreichbar ist. Weiterhin sollten die synchrone Bewegungen der Bogengeradstoßer in ihrem zeitlichen Ablauf an unterschiedliche Parameter, wie Maschinengeschwindigkeit, Format, Bedruckstoff, Drucksujet angepasst werden können.

Erfindungsgemäß wird diese Aufgabe mit den kennzeichnenden Merkmalen des Patentanspruchs 1 gelöst.

Durch die mit der Erfindung geschaffene individuelle, dabei aber gleichzeitig gleichsinnige Ansteuerung der einzelnen pneumatischen Antriebe der Geradstoßer wird eine exakte Synchronisierung der Heranbewegung der Bogengeradstoßer an den Papierstapel und damit eine gute Stapelbildung erreicht und eine Beschädigung der Bogen bei der Ablage und dem Ausrichten zum Stapel vermieden. Der Zeitpunkt der Betätigung der Steuerventile kann erfindungsgemäß in Bezug auf die Maschinenzeit (Maschinenwinkel) einstellbar sein, um eine Anpassung der Bewegung der Bogengeradstoßer an das Ablageverhalten der Bogen anpassen zu können, da es u.a. von der Maschinengeschwindigkeit, dem Format, dem Bedruckstoff und dem Drucksujet abhängig ist. Die erfindungsgemäße Steuereinrichtung hat weiterhin den Vorteil, dass sie sehr kostengünstig realisiert werden kann und dass sie von der mechanischen Ausgestaltung der Druckmaschine weitgehend unabhängig ist. Auch der nachträgliche Einbau in vorhandene Druckmaschinen ist ohne großen Kostenaufwand möglich.

Die Betätigung der Steuerventile kann auf unterschiedliche Weise, beispielsweise mechanisch, pneumatisch, elektrisch oder elektropneumatisch erfolgen. Zu bevorzugen sind allerdings Mittel zur elektrischen oder elektropneumatischen Betätigung der Steuerventile, da die Steuerventile sich dann mit geringem technischen Aufwand in unmittelbarer Nähe der pneumatischen Antriebe unterbringen lassen, was wiederum für eine exakte Synchronisierung der Bewegungen wünschenswert ist. Hierbei besteht eine Möglichkeit darin, die Steuerventile als Magnetventile auszubilden. Soll eine Betätigung der Steuerventile mit vergleichsweise geringer elektrischer Leistung möglich sein, so empfiehlt sich, ein pneumatisch vorgesteuertes Steuerventil mit elektromagnetischem Vorsteuerventil zu verwenden. Die Druckluft für die Vorsteuerung kann hierbei entweder der Druckluftversorgung für die pneumatischen Antriebe oder einer separaten Druckluftquelle entnommen werden. Zur Ermittlung des jeweils richtigen Zeitpunkts zur taktweisen Betätigung der Steuerventile kann nach einem weiteren Vorschlag der Erfindung der jeweilige Steuerbefehl von einem Echtzeitrechner berechnet und ausgegeben werden, wobei der Echtzeitrechner auf in einem Speicher abgelegte Kennlinien zurückgreifen kann, die das Ablageverhalten der Bogen beeinflussende Parameter enthalten. Vorzugsweise sind der Echtzeitrechner und der Kennlinienspeicher in den Maschinenleitstand integriert.

Eine andere, einfache Steuereinrichtung zur elektrischen Steuerung der Steuerventile im Arbeitstakt der Druckmaschine kann erfindungsgemäß darin bestehen, dass mit Hilfe eines elektrischen Drehwinkelgebers, beispielsweise einer Nocke auf der Eintourenwelle und einem die Nocke abfragenden Sensor, bei einem bestimmten Maschinenwinkel ein elektrischer Steuerimpuls zur Betätigung der Steuerventile bzw. der Vorsteuerventile erzeugt wird.

Die Erfindung wird nachfolgend anhand von Ausführungsbeispielen näher erläutert, die in der Zeichnung dargestellt sind. Es zeigen
- Figur 1: eine schematische Darstellung eines Bogengeradstoßers an der Seite eines Bogenstapels,
- Figur 2: ein Blockschaltbild eines Ausführungsbeispiels einer erfindungsgemäßen Steuereinrichtung für einen Bogengeradstoßer und
- Figur 3: ein Blockschaltbild einer weiteren Ausführungsform einer erfindungsgemäßen Steuereinrichtung für einen Bogengeradstoßer.

Der in Figur 1 gezeigte Bogengeradstoßer 1 ist an der Seitenkante eines Auslegerstapels 2 angeordnet. Er besteht aus einer in einem Drehgelenk 3 um eine zur Seitenkante des Auslegerstapels 2 parallele Achse schwenkbar gelagerten Anschlagplatte 4, die durch einen pneumatischen Antrieb 5 periodisch in dem Schwenkwinkel S hin- und herbewegbar ist.

Wie aus Figur 2 zu ersehen, ist der pneumatische Antrieb 5 über eine Leitung 6 mit dem Ausgang eines Steuerventils 7 verbunden, dessen Eingang über eine Leitung 8 an einen Drucklufterzeuger 9 angeschlossen ist. Das Steuerventil 7 wird pneumatisch mit Hilfe eines elektromagnetisch betätigbaren Vorsteuerventils 10 in seine beiden Schaltstellungen geschaltet. Die hierzu benötigte Steuerluft wird mit einer Zweigleitung 11 der Leitung 8 entnommen. Der Elektromagnet des Vorsteuerventils 10 ist an einen Echtzeitrechner 12 angeschlossen, der im Takt der Bogenfolge zu einem definierten Zeitpunkt oder auch zu mehreren definierten Zeitpunkten je Takt den Elektromagneten des Vorsteuerventils 10 kurzzeitig mit einer Schaltspannung erregt, wodurch dieser das Vorsteuerventil 10 betätigt und dadurch ein Schalten des Steuerventils 7 und Beaufschlagen des Antriebs 5 mit Druckluft bewirkt. Der Echtzeitrechner 12 ist mit einem Kennlinienspeicher 13 verbunden, der die Maschinengeschwindigkeit und andere das Ablageverhalten der Bögen beeinflussende Parameter berücksichtigende Kennlinien enthält, von denen die jeweils zutreffende dem Echtzeitrechner zur Berechnung des Zeitpunkts zur Ansteuerung des Vorsteuerventils 10 aufgegeben wird. So kann beispielsweise bei einer bestimmten Maschinengeschwindigkeit der geeignete Zeitpunkt zur Druckbeaufschlagung des Antriebs 5 für den Bedruckstoff Karton bei 210° und für den Bedruckstoff dünnes Papier bei 270° des Maschinenwinkels liegen. Die Dauer der taktweisen Erregung des Elektromagneten des Vorsteuerventils 10 ist so bemessen, dass die dadurch bewirkte Beaufschlagung des Antriebs 5 mit Druckluft ausreicht, um den Bogengeradstoßer aus der vom Auslegerstapel abgestellten Endposition über den gesamten Schwenkwinkel S vollständig in die Ausrichtposition zu bewegen. Aus dieser Stellung wird der Bogengeradstoßer durch Federkraft in die vom Stapel abgestellte Position zurückbewegt, sobald durch Aberregen des Elektromagneten das Vorsteuerventil 10 das Steuerventil 7 in seine Ausgangsstellung zurückgeschaltet und dadurch der Antrieb 5 von der Druckluftzufuhr getrennt und mit der Atmosphäre verbunden wird.

Aus Vereinfachungsgründen wurde vorstehend Aufbau und Wirkungsweise der Steuereinrichtung nur am Beispiel eines Bogengeradstoßers beschrieben. Zur Verwirklichung der Erfindung ist jedoch auf der entgegengesetzten Seite des Auslegerstapels 2 gegenüber dem Bogengeradstoßer 1 ein mit diesem baugleicher zweiter Bogengeradstoßer angeordnet, dessen pneumatischer Antrieb über eine mit der Leitung 6 baugleiche Leitung und mit dem Steuerventil 7 und dem Vorsteuerventil 10 baugleichen Ventilen an den Drucklufterzeuger 9 angeschlossen ist. Das dem Vorsteuerventil 10 entsprechende Vorsteuerventil des zweiten Bogengeradstoßers ist ebenfalls mit dem Echtzeitrechner 12 verbunden und wird durch diesen gleichzeitig mit dem Vorsteuerventil 10 angesteuert. Auf diese Weise ist eine exakt synchrone An- und Abstellbewegung beider Bogengeradstoßer gegeben.

Figur 3 zeigt eine Abwandlung der Steuereinrichtung gemäß Figur 2, die darin besteht, dass die Steuerluft zur Betätigung des Steuerventils 7 von einem separaten Drucklufterzeuger 14 über eine Leitung 15 dem Vorsteuerventil 10 zugeführt wird.

Neben den beschriebenen Ausführungsbeispielen kann die erfindungsgemäße Steuereinrichtung auch zur Steuerung eines pneumatisch angetriebenen Bogengeradstoßers an der Vorderkante eines Auslegerstapels verwendet werden. Hierbei kann es wünschenswert sein, dass der Bogengeradstoßer an der Stapelvorderkante nicht synchron, sondern zeitversetzt zu den an den Stapelseitenkanten angeordneten Bogengeradstoßern bewegt wird. Um dies zu erreichen kann beispielsweise mit Hilfe eines Verzögerungsglieds der von dem Echtzeitrechner ausgesendete elektrische Steuerimpuls für das Vorsteuerventil des vorderen Bogengeradstoßers verzögert werden.

## Patentansprüche

1. Steuereinrichtung zur Steuerung von zwei oder mehr untereinander baugleichen Bogengeradstoßern (1) im Ausleger einer bogenverarbeitenden Druckmaschine, wobei jeder Bogengeradstoßer (1) einen separaten pneumatischen Antrieb (5) aufweist, der zur Erzeugung von Ausrichtbewegungen des Bogengeradstoßers (1) im Takt der Bogenfolge periodisch mit Druckluft beaufschlagbar ist,
**dadurch gekennzeichnet,**
**dass** die Steuereinrichtung für die pneumatischen Antriebe (5) zur Steuerung der Druckluftzufuhr für jeden pneumatischen Antrieb (5) ein separates Steuerventil (7) mit Mitteln zur elektrischen oder elektropneumatischen Betätigung enthält, wobei der Ausgang des Steuerventils über eine Leitung (6) mit dem pneumatischen Antrieb (5) verbunden ist, und wobei die separaten Steuerventile (7), ihre Leitungen (6) und ihre Mittel zur elektrischen oder elektropneumatischen Betätigung jeweils untereinander baugleich sind und die Steuerventile (7) durch die Mittel zur elektrischen oder elektropneumatischen Betätigung jeweils gleichzeitig gleichsinnig betätigbar sind.

2. Steuereinrichtung nach Anspruch 1, **dadurch gekennzeichnet, daß** der Zeitpunkt der Betätigung der Steuerventile (7) in Bezug auf die Maschinenzeit einstellbar ist.

3. Steuereinrichtung nach einem der vorhergehenden Ansprüche, **dadurch gekennzeichnet, daß** die Steuerventile Magnetventile sind.

4. Steuereinrichtung nach einem der vorhergehenden Ansprüche, **dadurch gekennzeichnet, daß** die Steuerventile (7) mit Hilfe eines elektromagnetisch betätigbaren Vorsteuerventils (10) pneumatisch betätigbar sind.

5. Steuereinrichtung nach einem der vorhergehenden Ansprüche, **dadurch gekennzeichnet, daß** die Steuerventile bzw. die Vorsteuerventile (10) durch einen Echtzeitrechner (12) ansteuerbar sind.

6. Steuereinrichtung nach Anspruch 5, **dadurch gekennzeichnet, daß** dem Echtzeitrechner (12) ein Speicher (13) zugeordnet ist, der das Ablageverhalten der Bogen in Abhängigkeit von Bogenparametern und Maschinengeschwindigkeit beschreibende Kennlinien enthält, auf die der Echtzeitrechner anhand eingegebener Betriebsdaten zurückgreift.

7. Steuereinrichtung nach einem der Ansprüche 1 bis 4, **dadurch gekennzeichnet, daß** mit Hilfe eines von der Druckmaschine angetriebenen, elektrischen Drehwinkelgebers ein elektrischer Steuerimpuls zur Betätigung der Steuerventile bzw. der Vorsteuerventile erzeugt wird.

## Claims

1. Control device for controlling two or more mutually identical sheet knocking-up means (1) in the deliverer of a sheet-processing press, each knocking-up means (1) having a separate pneumatic drive (5) which, in order to produce aligning movements on the knocking-up means (1), can be acted on periodically with compressed air at the cycle rate of the sequence of sheets, **characterized in that** the control device for the pneumatic drives (5) contains a separate control valve (7) having means for electrical or electro-pneumatic activation in order to control the supply of compressed air for each pneumatic drive (5), the output of the control valve being connected via a line (6) to the pneumatic drive (5), and the separate control valves (7), their lines (6) and their means for electrical or electro-pneumatic actuation being mutually identical in each case, and it being possible for the control valves (7) to be actuated in the same direction simultaneously in each case by the means for electrical or electro-pneumatic actuation.

2. Control device according to Claim 1, **characterized in that** the time of actuation of the control valves (7) can be adjusted in relation to the machine time.

3. Control device according to one of the preceding claims, **characterized in that** the control valves are solenoid valves.

4. Control device according to one of the preceding claims, **characterized in that** the control valves (7) can be actuated pneumatically with the aid of an electromagnetically actuatable pilot control valve (10).

5. Control device according to one of the preceding claims, **characterized in that** the control valves and/or the pilot control valves (10) can be driven by a real-time computer (12).

6. Control device according to Claim 5, **characterized in that** the real-time computer (12) is assigned a memory (13), which contains characteristic curves describing the deposition behaviour of the sheets as a function of sheet parameters and machine speed, which the real-time computer retrieves by using operating data that are entered.

7. Control device according to one of Claims 1 to 4, **characterized in that**, with the aid of an electric rotary encoder driven by the press, an electric control pulse is generated in order to actuate the control valves and/or the pilot control valves.

## Revendications

1. Dispositif pour la commande de deux ou plusieurs pousse-feuilles (1) rectilignes de structure identique dans la console d'une machine d'impression qui traite des feuilles et dont chaque pousse-feuilles (1) rectiligne présente un entraînement pneumatique séparé (5) qui peut être sollicité périodiquement par de l'air comprimé pour produire des déplacements d'orientation du pousse-feuilles (1) rectiligne à la cadence de succession des feuilles, **caractérisé en ce que** le dispositif de commande des entraînements pneumatiques (5) contient une soupape séparée de commande (7) qui commande l'amenée d'air comprimé à chaque entraînement pneumatique (5) et qui présente des moyens d'actionnement électriques ou électropneumatiques, la sortie de la soupape de commande étant reliée à l'entraînement pneumatique (5) par un conduit (6), les soupapes séparées de commande (7), leur conduit (6) et leurs moyens d'actionnement électriques ou électropneumatiques ayant la même structure et les soupapes de commande (7) pouvant être actionnées toutes en même temps et dans le même sens à l'aide des moyens d'actionnement électriques ou électropneumatiques.

2. Dispositif de commande selon la revendication 1, **caractérisé en ce que** l'on peut régler l'instant d'actionnement des soupapes de commande (7) par rapport au temps de la machine.

3. Dispositif de commande selon l'une des revendications précédentes, **caractérisé en ce que** les soupapes de commande sont des soupapes magnétiques.

4. Dispositif de commande selon l'une des revendications précédentes, **caractérisé en ce que** les soupapes de commande (7) peuvent être actionnées pneumatiquement au moyen d'une soupape de précommande (10) à commande électromagnétique.

5. Dispositif de commande selon l'une des revendications précédentes, **caractérisé en ce que** les soupapes de commande et les soupapes de précommande (10) peuvent être commandées par un ordinateur en temps réel (12).

6. Dispositif de commande selon la revendication 5, **caractérisé en ce qu'**une mémoire (13) qui contient des courbes qui décrivent le comportement de pose des feuilles en fonction de paramètres des feuilles et de la vitesse de la machine est associée à l'ordinateur en temps réel (12) qui y fait appel sur base des données de fonctionnement introduites.

7. Dispositif de commande selon l'une des revendications 1 à 4, **caractérisé en ce qu'**une impulsion électrique de commande pour l'actionnement des soupapes de commande et des soupapes de précommande est créée à l'aide d'une sonde électrique d'angle de rotation entraînée par la machine.
